# EUROPÄISCHE PATENTANMELDUNG

(11) **EP 1 765 042 A2**
(43) Veröffentlichungstag der Anmeldung: **21.03.2007**
(21) Anmeldenummer: 06012554.9
(22) Anmeldetag: 19.06.2006
(51) Int. Cl.: H05B 41/285

(54) **Abschaltschaltung für den Wandler eines elektronischen Vorschaltgeräts**

(30) Priorität: 20.06.2005 DE 102005028419
(71) Anmelder: Patent-Treuhand-Gesellschaft für elektrische Glühlampen mbH, 81543 München (DE)
(72) Erfinder: Rudolph, Bernd, 85659 Forstern (DE)
(74) Vertreter: Raiser, Franz

(57) **Zusammenfassung**

Die Erfindung bezieht sich auf ein elektronisches Vorschaltgerät zum Betrieb einer Entladungslampe LA, bei der eine Pumpschaltung D6, C8, C9, L1 einen Zwischenkreiskondensator C6 aus der Wechselspannung eines Wandlers V1, V2 lädt. Zu dem Zwischenkreiskondensator C6 ist eine Spannungsbegrenzungsschaltung R8, R3, D5, R4, R5, C3, SD parallel geschaltet. Ein Dissipationselement R8 in der Spannungsbegrenzungsschaltung R8, R3, D5, R4, R5, C3, SD wandelt beim Überschreiten eines maximalen Wertes der Spannung über dem Zwischenkreiskondensator C6 elektrische Energie in thermische Energie um. Der Strom durch den Messwiderstand R3 wird als Spannung UC3 über diesem gemessen, in einer Verzögerungsschaltung R4, R5, C3 erfasst und zum Steuern einer Abschalteinrichtung SD für den Wandler V1, V2 genutzt.

## Beschreibung

### Technisches Gebiet

Die Erfindung bezieht sich auf ein elektronisches Vorschaltgerät zum Betrieb einer Entladungslampe.

### Stand der Technik

Elektronische Vorschaltgeräte zum Betrieb von Entladungslampen sind in vielfältigen Ausführungen bekannt. In der Regel enthalten sie eine Gleichrichterschaltung zur Gleichrichtung einer Wechselspannungsversorgung und Aufladen eines häufig als Zwischenkreiskondensator bezeichneten Kondensators. Die an diesem Kondensator anliegende Gleichspannung dient zur Versorgung eines Wandlers, der die Entladungslampe betreibt. Grundsätzlich erzeugt ein Wandler aus einer gleichgerichteten Wechselspannungsversorgung oder einer Gleichspannungsversorgung eine Versorgungsspannung für die mit hochfrequentem Strom zu betreibende Entladungslampe. Üblicherweise erzeugen Wandler diese hochfrequente Wechselspannung über gegensinnig schaltende Schaltelemente.

Eine wichtige Eigenschaft solcher Vorschaltgeräte ist die Art der Leistungsentnahme aus dem Versorgungsnetz. Wenn der Gleichrichter einen Zwischenkreiskondensator lädt, so kommt es ohne weitere Maßnahmen lediglich zu Ladungsvorgängen des Zwischenkreiskondensators, wenn die momentane Netzspannung über der Spannung an dem Zwischenkreiskondensator liegt. Ein schlechter Leistungsfaktor ist die Konsequenz.

Es gibt verschiedene Möglichkeiten zur Verbesserung des Leistungsfaktors. Neben Konvertern ― beispielsweise Hochsetzstellerschaltungen - zum Aufladen des Zwischenkreiskondensators aus der gleichgerichteten Netzspannung kommen auch sog. Pumpschaltungen in Betracht. Letztere benötigen einen vergleichsweise geringen schaltungstechnischen Aufwand.

Die Topologie einer Pumpschaltung beinhaltet, dass die gleichgerichtete Versorgungsspannung aus dem Netz über mindestens einen elektronischen Pumpschalter mit dem Zwischenkreiskondensator gekoppelt ist. Dadurch entsteht zwischen dem Gleichrichter und dem elektronischen Pumpschalter ein Pumpknoten. Dieser ist über ein Pumpnetzwerk mit dem Wandlerausgang gekoppelt.

Das Prinzip der Pumpschaltung besteht darin, während einer Halbperiode der Wandleraktivität über den Pumpknoten Energie aus der gleichgerichteten Versorgungsspannung zu entnehmen und in dem Pumpnetzwerk zwischenzuspeichern. In der darauffolgenden Halbperiode wird die zwischengespeicherte Energie über den elektronischen Pumpschalter dem Zwischenkreiskondensator zugeführt.

Der gleichgerichteten Versorgungsspannung wird demnach im Takt der, im Vergleich zur Frequenz der Netzversorgung hohen, Wandlerfrequenz Energie entnommen.

### Darstellung der Erfindung

Der Erfindung liegt das technische Problem zugrunde, ein verbessertes elektronisches Vorschaltgerät mit einer Pumpschaltung und ein zugehöriges Betriebsverfahren anzugeben.

Die Erfindung betrifft ein elektronisches Vorschaltgerät zum Betrieb einer Entladungslampe (LA), welches aufweist:
- einen Wandler (V1, V2) zur Erzeugung einer hochfrequenten Wechselspannung,
- einen Zwischenkreiskondensator (C6) zur Versorgung (UC6) des Wandlers (V1, V2) mit einer Gleichspannung,
- und eine Pumpschaltung (D6, C8, C9, L1), welche den Zwischenkreiskondensator (C6) aus der Wechselspannung des Wandlers (V1, V2) lädt,
gekennzeichnet durch eine zu dem Zwischenkreiskondensator (C6) parallel geschaltete Spannungsbegrenzungsschaltung (R8, R3, D5, R4, R5, C3, DZ3) zur Begrenzung der Spannung (UC6) über dem Zwischenkreiskondensator (C6), welche aufweist:
- eine Serienschaltung (R3, R8) mit einem Dissipationselement (R8) und einem Messwiderstand (R3),
- eine Verzögerungsschaltung (R4, R5, C3)
- und eine ein Schwellenwertelement (DZ3), welches eine Schaltspannung (UC3) über der Verzögerungsschaltung (R4, R5, C3) definiert, aufweisende Abschalteinrichtung (SD), deren Ausgangssignal beim Überschreiten der maximalen Spannung (UC3) den Wandler (V1, V2) deaktiviert,
wobei das Dissipationselement (R8) beim Überschreiten eines maximalen, durch das Dissipationselement bestimmten Wertes der Spannung (UC6) über dem Zwischenkreiskondensator (C6) elektrische Energie in thermische Energie umwandelt
und der Strom durch den Messwiderstand (R3) als Spannung (UR3) über diesem gemessen,
in der Verzögerungsschaltung (R4, R5, C3) erfasst
und der Abschalteinrichtung (SD) als Eingangssignal (UC3) zugeführt wird, sowie ein entsprechendes Betriebsverfahren.

Bevorzugte Ausgestaltungen der Erfindung sind in den abhängigen Ansprüchen angegeben und werden im Folgenden näher erläutert. Die Offenbarung bezieht sich dabei stets sowohl auf die Verfahrenskategorie, als auch auf die Vorrichtungskategorie der Erfindung.

Die Erfindung basiert auf der Erkenntnis, dass sobald und solange der Wandler aktiviert ist, die Pumpschaltung Energie aus der gleichgerichteten Netzspannung entnimmt und über den elektronischen Pumpschalter dem Zwischenkreiskondensator zuführt. Der Wandler wird üblicherweise mit dem Einschalten des elektronischen Vorschaltgerätes aktiviert. Eine weitere Steuerung oder Regelung der Pumpschaltung findet normalerweise nicht statt. Ohne eine ausreichende, an dem Wandler angeschlossene Last erhöht die Pumpschaltung die Spannung über dem Zwischenkreiskondensator. Hohe Spannungen über dem Zwischenkreiskondensator gefährden die Bauteile in dem elektronischen Vorschaltgerät, insbesondere den Zwischenkreiskondensator selber.

Üblicherweise sind die Bauteile der Pumpschaltung und die anderen Bauteile des elektronischen Vorschaltgerätes so auf die Netzversorgung und die Last, also die Entladungslampe, abgestimmt, dass die Spannung über dem Zwischenkreiskondensator sich während des normalen Betriebes in der Umgebung eines festen Wertes aufhält. Beispielsweise kann die Spannung über dem Zwischenkreiskondensator so eingestellt sein, dass diese immer etwas über den Spannungsmaxima der gleichgerichteten Wechselspannungsversorgung liegt.

Es gibt verschiedene Gründe, warum der Wandler in dem elektronischen Vorschaltgerät aktiviert sein kann, ohne dass eine entsprechende Last angeschlossen ist. Beispielsweise ist es möglich, dass gar keine Entladungslampe an das elektronische Vorschaltgerät angeschlossen ist, das Vorschaltgerät jedoch eingeschaltet ist. Weiter ist es möglich, dass die Entladungslampe während des Betriebes ausfällt oder beschädigt wird, die Entladung erlischt, und damit keine Last mehr an das elektronische Vorschaltgerät angeschlossen ist. Insbesondere ist es auch möglich, dass bei einer intakten angeschlossenen Entladungslampe die Gasentladung nicht schnell genug gezündet werden kann, wie es bei Entladungslampen vor allem gegen Ende ihrer Lebensdauer vorkommen kann. Die Liste dieser Beispiele ist nicht abschließend.

Zur Vermeidung von Überspannungen an dem Zwischenkreiskondensator weist die Erfindung eine parallel zu dem Zwischenkreiskondensator geschaltete Spannungsbegrenzungsschaltung auf. Diese Spannungsbegrenzungsschaltung weist mehrere Bestandteile auf: eine Serienschaltung aus einem Dissipationselement und einem Messwiderstand, eine Verzögerungsschaltung und eine Abschalteinrichtung. Die Abschalteinrichtung weist ein Schwellenwertelement auf, welches eine Schaltspannung für die Abschalteinrichtung über der Verzögerungsschaltung definiert. Überschreitet die Spannung über dem Zwischenkreiskondensator eine maximale, durch die Eigenschaften des Dissipationselementes bestimmte, maximale Spannung, so fließt ein nennenswerter Strom durch die Serienschaltung aus dem Dissipationselement und dem Messwiderstand. Dabei wird von dem Dissipationselement elektrische Energie in thermische Energie umgewandelt. Der Strom durch den Messwiderstand wird als Spannung über diesem gemessen und in der Verzögerungsschaltung erfasst. Überschreitet diese Spannung in der Verzögerungsschaltung die durch das Schwellenwertelement definierte Schaltspannung, so wird der Wandler durch die Abschalteinrichtung deaktiviert.

Bei einer bevorzugten Ausführungsform der Erfindung ist das Dissipationselement ein Varistor. Ein Varistor ist bei niedrigen Spannungen sehr hochohmig und wird beim Überschreiten einer bestimmten Spannung niederohmig. Die Spannung, bei der dies geschieht, kann jedoch von Varistor zu Varistor - und während der Lebensdauer eines Varistors - erheblich schwanken. Ein Varistor kann für kurze Zeiten relativ große Mengen Energie in Wärme umwandeln. Für längere Zeitintervalle ist jedoch die maximale Leistungsaufnahme geringer. Die Verwendung eines Varistors ist besonders vorteilhaft, da es sich um ein sehr preisgünstiges Bauteil handelt.

Vorzugsweise ist die Abschalteinrichtung als eine bistabile Abschalteinrichtung ausgelegt. Überschreitet die in der Verzögerungsschaltung erfasste Spannung betragsmäßig eine bestimmte Schaltspannung, so schaltet die Abschalteinrichtung und deaktiviert den Wandler. Fällt die erfasste Spannung in der Verzögerungsschaltung, so schaltet die Abschalteinrichtung erst wieder, wenn eine weitere, betragsmäßig kleinere Schaltstelle unterschritten wird. Beim Unterschreiten der unteren Schaltschwelle wird der Wandler wieder aktiviert.

Vorzugsweise weist die Abschalteinrichtung eine Zenerdiode als Schwellenwertelement auf. Zenerdioden sind preiswerte und stabile Bauelemente.

Bei einer bevorzugten Ausführungsform der Erfindung weist die Verzögerungsschaltung eine Serienschaltung aus einem Ladewiderstand und einem Integrationskondensator auf. Die Verzögerungsschaltung erfasst die Spannung über dem Messwiderstand mittels der parallel zu diesem geschalteten Serienschaltung aus dem Ladewiderstand und dem Integrationskondensator. Die Aufladezeitkonstante des Integrationskondensators entspricht dem Produkt aus der Kapazität des Integrationskondensators und dem ohmschen Widerstand des Ladewiderstandes. Die Dimensionierung der Kapazität des Integrationskondensators und des ohmschen Widerstandes des Ladewiderstandes bestimmt diese Zeitkonstante. Sie bestimmt, wie lange ein Strom durch die Serienschaltung aus dem Dissipationselement und dem Messwiderstand fließen kann, bevor die in der Verzögerungsschaltung erfasste Spannung die Schaltspannung der Abschalteinrichtung erreicht.

Vorzugsweise ist die Verzögerungsschaltung so ausgelegt, dass wenn die Spannung über dem Zwischenkreiskondensator die maximale Spannung übersteigt, ein Stromfluss durch das Dissipationselement so lange erhalten bleiben kann, wie es ohne Gefahr der Zerstörung des Dissipationselementes bzw. der Bauteile der Schaltung, möglich ist. Auch nach dem Durchschalten des Dissipationselementes kann es nützlich sein, den Wandler nicht sofort über die Abschalteinrichtung zu inaktivieren, sondern noch so lange wie möglich zu warten. Dies ist beispielsweise der Fall, wenn zwar eine Entladungslampe angeschlossen ist, die Gasentladung jedoch nicht schnell genug gestartet werden konnte. Solange der Wandler noch nicht inaktiviert ist, gelingt ein Starten der Entladungslampe eventuell noch.

Vorzugsweise ist dem Integrationskondensator ein Entladewiderstand parallel geschaltet. Die Kapazität des Integrationskondensators und der ohmsche Widerstand des Entladewiderstandes bestimmen die Entladezeitkonstante des Integrationskondensators, falls die Abschalteinrichtung selber hochohmig ist.

Vorzugsweise sind der Integrationskondensator und der Entladewiderstand so dimensioniert, dass eine maximale zeitlich mittlere Verlustleistung in dem Dissipationselement nicht überschritten werden kann. Wie weiter oben erwähnt, ist es möglich, dass das Dissipationselement über kurze Zeiten große Mengen Energie in Wärme umwandelt, aber dass es im Mittel über längere Zeitintervalle nur eine deutlich geringere Leistung umwandeln kann. Wird der Integrationskondensator zu schnell entladen und der Wandler über die Abschalteinrichtung wieder aktiviert, kann es sein, dass das Dissipationselement schon wieder Energie in Wärme umwandeln muss. Sind die zeitlichen Abstände zwischen diesen Ereignissen zu kurz, so wird eventuell das Dissipationselement zerstört. Der Integrationskondensator und der Entladewiderstand müssen also so dimensioniert sein, dass der Wandler nicht zu früh wieder aktiviert werden kann. Andererseits sollte die Entladezeitkonstante allerdings auch nicht zu groß sein, da es durchaus gewünscht sein kann, den Wandler nach einer gewissen Zeit wieder zu aktivieren, beispielsweise nach einem Austausch der Entladungslampe.

Vorzugsweise wird die Erfindung zum Kaltstart einer Entladungslampe verwendet. Es gibt Ausführungsformen von elektronischen Vorschaltgeräten, bei denen die Elektroden einer angeschlossenen Entladungslampe nicht vor dem Starten der Entladung geheizt werden. Bei einem solchen Kaltstartszenario wird mit der Inbetriebnahme des elektronischen Vorschaltgerätes bereits die Pumpschaltung aktiviert, es kann jedoch noch keine Leistung in die Lampe eingekoppelt werden. Erfolgt der Start der Entladung nicht innerhalb einer hinreichend kurzen Zeit, so kann es sein, dass über dem Zwischenkreiskondensator eine unerwünschte Überspannung auftritt. In solch einem Fall kann die Spannungsbegrenzungsschaltung das Risiko der Zerstörung von Bauteilen des elektronischen Vorschaltgerätes verringern. Insbesondere gegen Ende der Lebensdauer einer Entladungslampe kann es vorkommen, dass die zum Starten notwendige Zeit vergleichsweise groß ist.

Nicht nur beim Kaltstart einer Entladungslampe kann es vorkommen, dass die Gasentladung zu spät gezündet wird, sondern auch beim Starten einer Entladungslampe mit vorgeheizten Elektroden. Auch in diesem Fall kann die Erfindung vorteilhaft eingesetzt werden.

### Kurze Beschreibung der Zeichnung

Im Folgenden soll die Erfindung anhand eines Ausführungsbeispiels näher erläutert werden. Die dabei offenbarten Einzelmerkmale können auch in anderen Kombinationen erfindungswesentlich sein. Die vorstehende und folgende Beschreibungen beziehen sich auf die Vorrichtungskategorie und die Verfahrenskategorie der Erfindung, ohne dass dies im Einzelnen noch explizit erwähnt wird.

Die Figur zeigt eine erfindungsgemäße Schaltungsanordnung.

### Bevorzugte Ausführung der Erfindung

Die Figur zeigt eine erfindungsgemäße Schaltungsanordnung, die als Bestandteil eines elektronischen Vorschaltgerätes mit angeschlossener Entladungslampe aufzufassen ist.

Links sind zwei Netzversorgungsanschlüsse NKL1 und NKL2 eingezeichnet, an denen eine Netzversorgung an das elektronische Vorschaltgerät angeschlossen werden kann. Ein Filter aus zwei Kondensatoren C1 und C2 und zwei mit Fl1 bezeichneten gekoppelten Spulen verbinden die Netzversorgungsanschlüsse NKL1 und NKL2 mit einem Vollbrückengleichrichter aus den Dioden D1 bis D4. Über eine am kathodenseitigen Ende des Vollbrückengleichrichters D1 bis D4 angeschlossene Pumpschalterdiode D6 wird die gleichgerichtete Versorgungsspannung an einen Zwischenkreiskondensator C6 gelegt, der in der Figur rechts von dem Vollbrückengleichrichter eingezeichnet ist. Über dem Zwischenkreiskondensator C6 fällt die Spannung UC6 ab.

An dem anodenseitigen Ausgang des Vollbrückengleichrichters liegt das Bezugspotential VB an. An dem kathodenseitigen Ausgang des Vollbrückengleichrichters, an einem Verbindungsknoten N1 zwischen dem Vollbrückengleichrichter und der Pumpschalterdiode D6, liegt die positive gleichgerichtete Versorgungsspannung VP an. Parallel zu dem Vollbrückengleichrichter D1 bis D4 ist ein Entstörkondensator C5 zur Reduzierung von Netzstromharmonischen geschaltet.

Der Zwischenkreiskondensator C6 speist den hier als Halbbrücke aus zwei Schaltelementen V1 und V2 aufgebauten Wandler mit einer Versorgungsleistung. Die Schaltelemente V1 und V2 sind hier als MOSFETs ausgeführt. Sie erzeugen mittels einer gegensinnigen Taktung an dem Verbindungsknoten zwischen ihnen, ihrem Mittenabgriff NM, ein Wechselpotential, welches zwischen dem Bezugspotential VB und dem Versorgungspotential UC6 des Zwischenkreiskondensators oszilliert. Zwischen den Mittenabgriff NM und das Bezugspotential VB ist eine Serienschaltung aus einer Lampendrossel L1, Lampenanschlüssen KL1 und KL2 und einem Koppelkondensator C4 geschaltet. An den Lampenanschlüssen KL1 und KL2 ist eine Entladungslampe LA angeschlossen.

In Serie zu dem Mittenabgriff NM ist eine Transformatorspule L3-C geschaltet. Zwischen den Mittenabgriff NM des Wandlers und das Gate des versorgungspotentialseitigen Schaltungselementes V1 ist eine Serienschaltung aus einem Widerstand R2 und einer Transformatorspule L3-B geschaltet. Eine entsprechende Serienschaltung aus einem Widerstand R1 und einer Transformatorspule L3-A ist zwischen das Bezugspotential VB und das Gate des Schaltelementes V2 geschaltet. Jeweils parallel zu diesen Serienschaltungen aus einem der Widerstände R2 bzw. R1 und einer der Transformatorspulen L3-B bzw. L3-A ist eine Zenerdiode DZ1 bzw. DZ2 zum Überspannungsschutz des Schaltelementes V1 bzw. des Schaltelementes V2 geschaltet. Die drei Transformatorspulen L3-A, L3-B und L3-C sind transformatorisch untereinander gekoppelt und stellen symbolisch eine selbsterregte Steuerung für die Schaltzeiten der Schaltelemente V1 und V2 dar.

Zwischen den Knoten N1 und den linken Lampenanschluss KL1 ist ein Pumpkondensator C9 geschaltet. Parallel zu diesem Pumpkondensator, jedoch zum Mittenabgriff NM, ist ein Trapezkondensator C8 geschaltet. Der Trapezkondensator C8 beeinflusst das zeitliche Schaltverhalten der Schaltelemente V1 und V2 und reduziert so Schaltverluste. Die Kondensatoren C8 und C9 werden hier zusammen mit der Lampendrossel L1 als Pumpnetzwerk bezeichnet. Das Pumpnetzwerk C8, C9, L1 bildet zusammen mit der Pumpschalterdiode D6 einen Pumpzweig. Es sind jedoch nahezu beliebige Pumpnetzwerktopologien denkbar. Entscheidend ist, dass das Pumpnetzwerk mindestens einen Energiespeicher enthält, der über einen Pumpschalter mit dem Zwischenkreiskondensator C6 verbunden ist.

Parallel zu dem Zwischenkreiskondensator C6 ist eine Serienschaltung aus einem Varistor R8 und einem Messwiderstand R3 geschaltet. Zwischen dem Varistor R8 und dem Messwiderstand R3 liegt ein Knoten ND. Zwischen den Knoten ND und das Bezugspotential VB ist eine Verzögerungsschaltung aus einer Diode D5, einem Integrationswiderstand R4, einem Entladewiderstand R5 und einem Integrationskondensator C3 geschaltet. Dabei ist die Diode D5 zu dem Integrationswiderstand R4 und dem Integrationskondensator C3 in Serie geschaltet. Parallel zu dem Integrationskondensator C3 ist der Entladewiderstand R5 geschaltet. An dem Verbindungsknoten zwischen dem Integrationswiderstand R4 und dem Integrationskondensator C3 ist eine Abschalteinrichtung SD über einen hochohmigen Eingang angeschlossen. Ein Deaktivierungsausgang der Abschalteinrichtung SD ist mit einem Steuereingang des Schaltelementes V2 verbunden.

Im Normalbetrieb, bei angeschlossener Entladungslampe LA und gezündeter Gasentladung, funktioniert die Pumpschaltung wie folgt: Der Mittenabgriff NM des Wandlers oszilliert mit einer hohen Frequenz zwischen dem Bezugspotential VB und dem Versorgungspotential UC6 des Zwischenkreiskondensators C6. Der Koppelkondensator C4 ist so ausgelegt, dass das Potential NH an dem bezugspotentialseitigen Lampenanschluss KL2 etwa der halben Spannung UC6 über dem Zwischenkreiskondensator C6 entspricht. Getrieben durch das oszillierende Potential am Mittenabgriff NM wird einerseits die Entladungslampe LA betrieben und andererseits über das Pumpnetzwerk aus den Kondensatoren C8 und C9 und der Lampendrossel L1 Ladung über die Pumpschalterdiode D6 in den Zwischenkreiskondensator C6 gepumpt.

Bei einem Kaltstart einer Entladungslampe LA passiert Folgendes in einer Schaltungsanordnung nach Figur 1: Mittels des Pumpnetzwerkes C8, C9 und L1 wird Ladung über die Pumpschalterdiode D6 in den Zwischenkreiskondensator gepumpt. Je mehr Schaltvorgänge der Wandler vor dem Zünden der Gasentladung in der Entladungslampe LA durchführt, umso höher steigt die Spannung UC6 über dem Zwischenkreiskondensator C6.

Normalerweise zündet die Gasentladung in der Entladungslampe LA innerhalb eines Zeitintervalles, bei dem die Spannung UC6 über dem Zwischenkreiskondensator C6 noch nicht kritisch ist. Zündet die Gasentladung nicht, so kann die Spannung UC6 über dem Zwischenkreiskondensator C6 so hohe Werte erreichen, dass Bauteile in dem elektronischen Vorschaltgerät, insbesondere der Zwischenkreiskondensator C6 selber, zerstört werden können. Die Schaltungsanordnung aus Figur 1 soll dieses Risiko verringern.

Tritt an dem Kondensator C6 eine Überspannung auf, so wird der ansonsten hochohmige Varistor R8 niederohmig und es fließt ein Strom durch die Serienschaltung aus Varistor R8 und Messwiderstand R3. Dabei kann der Varistor kurzfristig große Leistungen dissipieren. Die Spannung, bei der der Varistor R8 niederohmig wird, kann stark von Exemplar zu Exemplar, und auch während der Lebensdauer eines solchen, schwanken; 10 % sind in beiden Fällen nicht ungewöhnlich.

Die parallel zu dem Messwiderstand R3 geschaltete Verzögerungsschaltung erfasst die Spannung UC3 über dem Messwiderstand R3. Die Spannung wird dabei in dem Integrationskondensator C3 gespeichert. Wie schnell die Spannung UC3 dabei über dem Integrationskondensator C3 steigt, hängt von der Dimensionierung der Bauelemente in der Verzögerungsschaltung ab. Die Ladezeitkonstante ist gegeben durch den ohmschen Widerstand des Integrationskondensators R4 und der Kapazität des Integrationskondensators C3. Die Entladezeitkonstante ist dabei gegeben durch die Kapazität des Integrationskondensators C3 und den ohmschen Widerstand des Entladewiderstandes R5. Ist die Entladezeitkonstante groß im Vergleich zur Ladezeitkonstante, so ist die Spannung UC3 über dem Integrationskondensator C3 proportional zu der Ladung, welche durch den Messwiderstand R3 seit dem Durchschalten des Varistors R8 geflossen ist.

Die Ladezeitkonstante für den Integrationskondensator C3 ist so eingestellt, dass ein Stromfluss durch die Serienschaltung aus dem Varistor R8 und dem Messwiderstand R3 so lange erhalten bleiben kann, wie es ohne Zerstörung des Varistors R8 möglich ist. So wird der Entladungslampe LA eine möglichst lange Zeit gegeben, die Gasentladung zu zünden. Überschreitet die Spannung über dem Integrationskondensator C3 die Schaltschwelle der Abschalteinrichtung SD, so deaktiviert die Abschalteinrichtung SD das Schaltelement V2 des Wandlers. Damit kann die Spannung UC6 über dem Zwischenkreiskondensator C6 nicht weiter ansteigen. Der Integrationskondensator C3 wird über den Entladewiderstand R5 entladen. Dies geschieht verglichen mit dem Aufladen des Integrationskondensators C3 langsam.

Bei der Abschalteinrichtung SD handelt es sich um eine bistabile Abschalteinrichtung, d. h. dass sie beim Überschreiten einer ersten Schaltschwelle aktiviert und damit der Wandler deaktiviert wird und beim Unterschreiten einer zweiten, kleineren Schaltschwelle den Wandler aktiviert. Die Entladezeitkonstante für die Entladung des Integrationskondensators C3 ist so eingestellt, dass der Wandler erst wieder nach einer vergleichsweise langen Zeit aktiviert wird. Der Grund dafür ist, dass der Varistor R8 gemittelt über längere Intervalle nicht annähernd so viel Leistung dissipieren kann, wie bei sehr kurzen Intervallen. Es muss also ein hochfrequenter Wandleraktivierungs-/Deaktivierungszyklus verhindert werden, so dass die zeitlich mittlere Leistungsaufnahme des Varistors nicht den entsprechenden Grenzwert überschreitet.

Es ist andererseits sinnvoll, den Wandler nach einer gewissen Zeit wieder zu aktivieren, weil das Nichtzünden der Gasentladung ein einmaliges Ereignis sein kann, oder weil zwischendurch die Entladungslampe LA ausgewechselt worden ist.

## Patentansprüche

1. Elektronisches Vorschaltgerät zum Betrieb einer Entladungslampe (LA), welches aufweist:
• einen Wandler (V1, V2) zur Erzeugung einer hochfrequenten Wechselspannung,
• einen Zwischenkreiskondensator (C6) zur Versorgung (UC6) des Wandlers (V1, V2) mit einer Gleichspannung,
• und eine Pumpschaltung (D6, C8, C9, L1), welche den Zwischenkreiskondensator (C6) aus der Wechselspannung des Wandlers (V1, V2) lädt,
**gekennzeichnet durch** eine zu dem Zwischenkreiskondensator (C6) parallel geschaltete Spannungsbegrenzungsschaltung (R8, R3, D5, R4, R5, C3, SD) zur Begrenzung der Spannung (UC6) über dem Zwischenkreiskondensator (C6), welche aufweist:
• eine Serienschaltung (R3, R8) mit einem Dissipationselement (R8) und einem Messwiderstand (R3),
• eine Verzögerungsschaltung (R4, R5, C3)
• und eine ein Schwellenwertelement (DZ3), welches eine Schaltspannung (UC3) über der Verzögerungsschaltung (R4, R5, C3) definiert, aufweisende Abschalteinrichtung (SD), deren Ausgangssignal beim Überschreiten der maximalen Spannung (UC3) den Wandler (V1, V2) deaktiviert,
wobei das Dissipationselement (R8) beim Überschreiten eines maximalen, **durch** das Dissipationselement bestimmten Wertes der Spannung (UC6) über dem Zwischenkreiskondensator (C6) elektrische Energie in thermische Energie umwandelt
und der Strom **durch** den Messwiderstand (R3) als Spannung (UR3) über diesem gemessen,
in der Verzögerungsschaltung (R4, R5, C3) erfasst
und der Abschalteinrichtung (SD) als Eingangssignal (UC3) zugeführt wird.

2. Elektronisches Vorschaltgerät nach Anspruch 1, bei dem das Dissipationselement (R8) ein Varistor ist.

3. Elektronisches Vorschaltgerät nach einem der vorangehenden Ansprüche, bei dem die Abschalteinrichtung (SD) als eine bistabile Abschalteinrichtung (SD) ausgelegt ist.

4. Elektronisches Vorschaltgerät nach einem der vorangehenden Ansprüche, bei dem die Abschalteinrichtung (DZ3) eine Z-Diode (DZ3) als Schwellenwertelement aufweist.

5. Elektronisches Vorschaltgerät nach einem der vorangehenden Ansprüche, bei dem die Verzögerungsschaltung (R4, R5, C3) die Spannung (UR3) über dem Messwiderstand (R3) über eine parallel zu diesem (R3) geschaltete Serienschaltung aus einem Ladewiderstand (R4) und einem Integrationskondensator (C3) erfasst.

6. Elektronisches Vorschaltgerät nach einem der vorangehenden Ansprüche bei dem die Verzögerungsschaltung (R4, R5, C3) so ausgelegt ist, dass, wenn die Spannung (UC6) über dem Zwischenkreiskondensator (C6) die maximale Spannung übersteigt, ein Stromfluss durch das Dissipationselement (R8) nur solange erhalten bleiben kann, wie es ohne Zerstörung des Dissipationselementes (R8) möglich ist.

7. Elektronisches Vorschaltgerät nach einem der vorangehenden Ansprüche, zumindest nach Anspruch 5, bei dem dem Integrationskondensator (C3) ein Entladewiderstand (R5) parallel geschaltet ist.

8. Elektronisches Vorschaltgerät nach Anspruch 7, bei dem der Integrationskondensator (C3) und der Entladewiderstand (R5) so ausgelegt sind, dass eine maximale zeitlich mittlere Verlustleistung in dem Dissipationselement (R8) nicht überschritten werden kann.

9. Elektronisches Vorschaltgerät nach einem der vorangehenden Ansprüche zum Kaltstart einer Entladungslampe.

10. Elektronisches Vorschaltgerät nach einem der vorangehenden Ansprüche zum Betrieb einer Niederdruckentladungslampe.

11. Verfahren zum Betrieb eines elektronischen Vorschaltgerätes für eine Entladungslampe (LA), bei dem
• ein Wandler (V1, V2) eine hochfrequente Wechselspannung erzeugt,
• ein Zwischenkreiskondensator (C6) den Wandler (V1, V2) mit einer Gleichspannung versorgt,
• und eine Pumpschaltung (D6, C8, C9, L1) den Zwischenkreiskondensator (C6) aus der Wechselspannung des Wandlers (V1, V2) lädt,
**dadurch gekennzeichnet, dass** eine zu dem Zwischenkreiskondensator (C6) parallel geschaltete Spannungsbegrenzungsschaltung (R8, R3, D5, R4, R5, C3, SD) die Spannung (UC6) über dem Zwischenkreiskondensator (C6) begrenzt, welche Spannungsbegrenzungsschaltung (R8, R3, D5, R4, R5, C3, SD) aufweist:
• eine Serienschaltung (R3, R8) aus einem Dissipationselement (R8) und einem Messwiderstand (R3),
• eine Verzögerungsschaltung (R4, R5, C3)
• und eine ein Schwellenwertelement (DZ3), welches eine Schaltspannung (UC3) über der Verzögerungsschaltung (R4, R5, C3) definiert, aufweisende Abschalteinrichtung (SD) deren Ausgangssignal beim Überschreiten der maximalen Spannung (UC3) den Wandler (V1, V2) deaktiviert,
wobei das Dissipationselement (R8) beim Überschreiten eines maximalen, durch das Dissipationselement bestimmten Wertes der Spannung (UC6) über dem Zwischenkreiskondensator (C6) elektrische Energie in thermische Energie umwandelt
und der Strom durch den Messwiderstand (R3) als Spannung (UR3) über diesem gemessen,
in der Verzögerungsschaltung (R4, R5, C3) erfasst
und der Abschalteinrichtung (SD) als Eingangssignal (UC3) zugeführt wird.

12. Verfahren nach Anspruch 11, bei dem die maximale Spannung (UC6) über dem Zwischenkreiskondensator (C6) vor dem Start der Entladung überschritten wird, so dass das Dissipationselement (R8) elektrische Energie in thermische Energie umwandelt und die Abschalteinrichtung (SD) den Wandler inaktiviert.

13. Verfahren nach Anspruch 12, bei dem die Elektroden der Entladungslampe (LA) vor dem Start nicht geheizt werden, sondern ein Kaltstart durchgeführt wird.

14. Verfahren nach Anspruch 11, 12 oder 13 unter Verwendung eines Vorschaltgerätes nach einem der Ansprüche 1 bis 10.
